# EUROPÄISCHE PATENTSCHRIFT

(11) **EP 0 717 951 B1**
(45) Veröffentlichungstag und Bekanntmachung des Hinweises auf die Patenterteilung: **10.03.1999**
(21) Anmeldenummer: 95810757.5
(22) Anmeldetag: 04.12.1995
(51) Int. Cl.: A47K 3/17

(54) **Tragstütze sowie Tragvorrichtung mit wenigstens vier im Abstand zueinander angeordneten Tragstützen**
Support arm and supporting device with four disposed supporting arms
Support et dispositif porteur avec au moins quatre supports disposés à distance l'un envers l'autre

(30) Priorität: 19.12.1994 CH 3822/94
(43) Veröffentlichungstag der Anmeldung: 26.06.1996
(73) Patentinhaber: GEBERIT TECHNIK AG, 8645 Jona (CH)
(72) Erfinder: Lechner, Peter, CH-8645 Jona (CH); Egli, Anton, CH-8739 Rieden (CH)
(74) Vertreter: Groner, Manfred

(56) Entgegenhaltungen:
- DE-A- 1 803 775
- DE-A- 2 353 526
- DE-A- 2 825 127
- DE-C- 4 243 709

## Beschreibung

Die Erfindung betrifft eine Tragstütze, mit einem vertikal anzuordnenden Profilstab, an dessen unterem Ende an einem Fusslager ein eine Gewindespindel aufweisender, höhenverstellbarer Fuss angebracht ist und dessen oberes Ende eine Tragfläche zur Abstützung insbesonders einer Bade- oder Brausewanne aufweist.

Die Erfindung betrifft ebenfalls eine Tragvorrichtung mit wenigstens vier solchen Tragstützen.

Die DE-A-28 25 127 zeigt eine Tragvorrichtung für eine Badewanne, die vier im Abstand zueinander angeordnete Tragstützen aufweist. Die Tragstützen bestehen jeweils aus einer Spindel, die von unten in einen Profilstab eingedreht ist, der aus einem Blech gebogen ist, an dessen oberem Ende eine Platte angeschweisst ist und der am unteren Ende durch eine ebenfalls angeschweisste Verstrebung versteift ist. Die Verstrebung besitzt eine Bohrung, über deren Oeffnung eine Mutter angeschweisst ist, in welche die Gewindespindel eingedreht ist. Eine Kontermutter dient zur Fixierung der eingestellten Höhe der Gewindespindel.

Die DE-C-42 43 709 betrifft einen höhenverstellbaren Stützfuss, der eine rohrförmig ausgebildete Gewindehülse aufweist, in die am oberen Ende eine Gewindemutter eingebettet ist und mit einer Gewindespindel in Gewindeeingriff steht. Auch hier dient eine Kontermutter zur Fixierung der Einstellung der Gewindespindel.

Die DE-C-33 10 084 offenbart ebenfalls eine Tragvorrichtung für eine Badewanne, die vier im Abstand zueinander angeordnete Tragstützen aufweist. Die Tragstützen sind aus miteinander verschraubten Winkelstücken hergestellt.

Schliesslich zeigt die DE-A-34 25 054 ein Fusslager für ein Traggestell zur Aufnahme von Bade- oder Brausewannen. Die Tragstützen bestehen jeweils aus einer Gewindehülse, in die von oben eine Gewindespindel eingedreht ist.

Der Erfindung liegt die Aufgabe zugrunde, eine Tragstütze zu schaffen, die bei universellerem Einsatz einfacher in der Herstellung ist und gleichzeitig eine schnellere Montage ermöglicht. Zudem soll eine Herstellung mit weniger Einzelteilen möglich sein.

Die Aufgabe ist bei einer gattungsgemässen Tragstütze dadurch gelöst, dass das Fusslager ein auf das untere Ende des Profilstabes aufgestecktes Lagerelement aufweist, das mit einer an diesem drehbar gelagerten Gewindemutter und der in die Gewindemutter eingedrehten Gewindespindel eine Verstelleinheit bildet.

Bei der erfindungsgemässen Tragstütze ist die Verstelleinheit auf einen beliebig abgelängten Profilstab aufgesteckt. Der Profilstab kann damit unabhängig von der Verstelleinheit in der jeweils geeigneten Länge abgelängt werden. Die Verstelleinheit kann somit an völlig unterschiedlich lange Profilstäbe aufgesteckt werden. Ein Verschrauben oder Verschweissen von Einzelteilen lässt sich damit vermeiden. Nach dem Baukastenprinzip können sehr kurze oder auch sehr lange Tragstützen mit gleichen Arbeitsschritten montiert werden. Dadurch ist die Möglichkeit eines Baukastensystems gegeben.

Bei der erfindungsgemässen Tragvorrichtung werden die Profilstäbe der erfindungsgemässen Tragstützen zur Befestigung von Verkleidungsplatten verwendet und bilden mit horizontal verlaufenden Profilstäben bin Traggestell. Da auch die Profilstäbe der Tragstützen beliebig ablängbar sind, ist eine sehr flexible Bauweise möglich, so dass mit gleichen Bauteilen Tragvorrichtungen für sehr unterschiedliche sanitäre Installationen möglich sind. Die Verstelleinheiten der Füsse und die Profile sind bei allen Anwendungen gleich, was die Lagerhaltung wesentlich vereinfacht.

Eine besonders einfache Montage und eine hohe Stabilität der Tragstützen ist dann gewährleistet, wenn die Lagerelemente nach oben gerichtete Laschen und die Profilstäbe Ekken aufweisen, in welche die Laschen eingreifen und darin festgeklemmt sind. Solche Lagerelemente können aus gestanzten Platten durch Abbiegen von Laschen sehr einfach und kostengünstig hergestellt werden. Eine entsprechende Verstelleinheit muss dann lediglich auf einen entsprechend abgelängten Profilstab aufgesteckt werden. Eine besonders hohe Stabilität ist dann gewährleistet, wenn der Profilstab wenigstens drei, vorzugsweise vier Ecken aufweist, die jeweils einen sich in Längsrichtung des Profilstabes erstrekkenden Kanal bilden. Dies ermöglicht eine breite Abstützung des Lagerelementes an der unteren Stirnseite des Profilstabes. Auch ohne Schweissen und Verschrauben ist dann eine sehr hohe Stabilität gewährleistet.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: eine Ansicht einer teilweise geschnittenen Tragstütze gemäss der Erfindung,
- Fig. 2: ein Schnitt durch die Tragstütze entlang der Linie II-II der Figur 1,
- Fig. 3: eine Ansicht einer Verstelleinheit,
- Fig. 4: eine Ansicht einer teilweise geschnittenen Gewindemutter,
- Fig. 5: eine Ansicht eines Lagerelementes, und
- Fig. 6: eine teilweise geschnittene Teilansicht einer erfindungsgemässen Tragvorrichtung.

Die Figur 1 zeigt eine Tragstütze 1, die eine Badewanne 6 an einem Rand 6a auf einem Fussboden 27 abstützt. Die Tragstütze 1 besteht aus einem Fuss 4 mit einer Spindel 9, die am unteren Ende in eine Gewindebohrung 3 einer Stützkappe 17 eingedreht ist. Die Gewindebohrung 3 ist in einem zylindrischen, angeformten Bund 19 angeordnet. Am oberen Ende ist die Gewindespindel 9 in eine Gewindemutter 14 eingedreht, die in einer Oeffnung 15 (Fig. 5) eines Lagerelementes 8 drehbar gelagert ist. Dazu sind an der Gewindemutter 14 vier in einem Kreis angeordnete Rastnocken 21 angeformt, die in die Oeffnung 15 des Lagerelements 8 eingerastet sind. Die Rastnocken 21 sind so ausgebildet, dass die Gewindemutter 14 vergleichsweise streng, das heisst mit erhöhtem Drehmoment in der Oeffnung 15 drehbar ist. Dazu können beispielsweise Aussenflächen 14a unter Spannung an der Oeffnung 15 anliegen. Durch das erhöhte Drehmoment erübrigt sich eine Kontermutter, was die Herstellung und die Montage wesentlich vereinfacht.

Das Lagerelement 8 ist im wesentlichen eine gestanzte Platte 26, die an vier Ecken in quadratischer Anordnung nach oben abgebogene Laschen 11 besitzt. Mittig der Platte 26 ist die oben genannte Bohrung 15 angeordnet. An einer im wesentlichen ebenen Unterseite 8a des Lagerelements 8 ist eine umlaufende Fläche 14b der Mutter 14 abgestützt. Das Lagerelement 8, die aufgerastete Gewindemutter 14 sowie die Gewindespindel 9 bilden eine Verstelleinheit 10. Die vier Laschen 11 sind in einem Profilstab 2 eingesteckt und verbinden damit die Verstelleinheit 10 mit dem Profilstab 2.

Der vorzugsweise aus Blech hergestellte Profilstab 2 weist gemäss Figur 2 vier Ecken 12 auf, die jeweils einen sich in Längsrichtung des Profilstabes 2 erstreckenden Kanal 13 bilden. Die Laschen 11 des Lagerelements 8 greifen jeweils von der Unterseite des Profilstabes 2 in diese Kanäle 13 ein und sind darin festgeklemmt. Der Profilstab 2 ist damit an vier Ecken 12 am Lagerelement 8 abgestützt und verankert. Zwischen den Ecken 12 sind Schwalbenschwanznuten 24 angeordnet, deren Wandungen stirnseitig auf der Oberseite 8b des Lagerelementes 8 aufliegen. Dadurch ist eine breite Abstützung der unteren Stirnseite 2a des Profils am Lagerelement 8 gewährleistet. Ein Verschweissen oder Verschrauben des Profils 2 mit dem Lagerelement 8 ist deshalb nicht erforderlich. Am oberen Ende ist auf dem Profilstab 2 eine Stützkappe 16 aufgesetzt, die vorzugsweise gleich ausgebildet ist wie die Stützkappe 17. Der Bund 18 der Stützkappe 16 greift hier in einen Innenraum 23 des Profilstabes 2 passgenau ein. Eine Oberseite 5 der Stützkappe 16 bildet eine Tragfläche für den Rand 6a der Badewanne 6. Die Badewanne 6 kann auch eine Duschwanne oder eine andere ähnliche Hauseinrichtung sein.

Die Figur 6 zeigt eine Tragvorrichtung 30, die aus wenigstens vier Tragstützen 1, horizontalen Traversen 20 sowie Abdeckplatten 31 und 32 besteht. Die Abdeckplatten 31 und 32 sind mit Verbindungsmitteln 33, die jeweils in eine Schwalbenschwanznut 24 eingreifen, an Profilstäben 2 der Tragstützen 1 lösbar befestigt. Die Verbindungsmittel 33 können beispielsweise einen hier nicht gezeigten Klemmteil aufweisen, der in eine Schwalbenschwanznut 24 eingreift und diese hintergreift.

Die ungefähre Höhe der Tragstützen 1 ist im wesentlichen durch die Länge der Profilstäbe 2 gegeben. Die Feineinstellung der Höhe erfolgt durch Drehen der Gewindemutter 14 mit einem Gabelschlüssel. Sollte in einem speziellen Fall die gewünschte Höhe nicht einstellbar sein, so kann der Profilstab 2 von der Verstelleinheit 10 abgezogen und durch einen Profilstab 2 mit einer anderen geeigneteren Länge ersetzt werden.

Die erfindungsgemässe Tragvorrichtung 30 ist ersichtlich mit verhältnismässig wenigen, einfachen und robusten Bauteilen realisierbar. Erfindungsgemäss ist eine Tragvorrichtung geschaffen, welche nicht nur den sanitärtechnischen Anforderungen einschliesslich sehr einfacher Montage in hervorragender Weise Rechnung trägt, sondern aufgrund ihrer einfachen und robusten Ausführbarkeit kostenmässig günstig und äusserst zuverlässig ist.

## Patentansprüche

1. Tragstütze, mit einem vertikal anzuordnenden Profilstab (2), an dessen unterem Ende (2a) an einem Fusslager (7) ein eine Gewindespindel (9) aufweisender, höhenverstellbarer Fuss (4) angebracht ist und dessen oberes Ende eine Tragfläche (5) zur Abstützung insbesondere einer Bade- oder Brausewanne (6) aufweist, dadurch gekennzeichnet, dass das Fusslager (7) ein auf das untere Ende (2a) des Profilstabes (2) aufgestecktes Lagerelement (8) aufweist, das mit einer an diesem drehbar gelagerten Gewindemutter (14) und der in die Gewindemutter (14) eingedrehten Gewindespindel (9) eine Verstelleinheit (10) bildet.

2. Tragstütze nach Anspruch 1, dadurch gekennzeichnet, dass das Lagerelement (8) nach oben gerichtete Laschen (11) und der Profilstab (2) Ecken (12) aufweist, in welche die Laschen (11) eingreifen und darin festgeklemmt sind.

3. Tragstütze nach Anspruch 1 oder 2, dadurch gekennzeichnet, dass der Profilstab (2) wenigstens drei, vorzugsweise vier Ecken (12) aufweist, die jeweils einen sich in Längsrichtung des Profilstabes (2) erstreckender Kanal (13) bilden.

4. Tragstütze nach Anspruch 2 oder 3, dadurch gekennzeichnet, dass die Ecken (12) im Querschnitt etwa herzförmig sind.

5. Tragstütze nach einem der Ansprüche 1 bis 4, dadurch gekennzeichnet, dass die Gewindemutter (14) an der Unterseite (8a) des Lagerelementes (8) angeordnet und mit erhöhtem Drehmoment drehbar an diesem gelagert ist.

6. Tragstütze nach Anspruch 5, dadurch gekennzeichnet, dass die Gewindemutter (14) Rastnocken (21) aufweist, die in eine Oeffnung (15) des Lagerelementes (8) eingerastet sind.

7. Tragstütze nach einem der Ansprüche 1 bis 6, dadurch gekennzeichnet, dass sie am oberen und am unteren Ende jeweils eine Stützkappe (16,17) aufweist, die jeweils einen Bund (18,19) besitzt, der bei der unten angeordneten Stützkappe (17) die Gewindespindel (9) aufnimmt und bei der oben angeordneten Stützkappe (16) stirnseitig in einen Innenraum (23) des Profilstabes (2) eingesteckt ist, wobei beide Stützkappen (16,17) vorzugsweise gleich ausgebildet sind.

8. Tragvorrichtung mit wenigstens vier im Abstand zueinander angeordneten Tragstützen (1) gemäss Anspruch 1, dadurch gekennzeichnet, dass jeweils zwei Tragstützen (1) mit horizontal verlaufenden Profilstäben (20) verbunden sind und die Tragstützen (1) mit den horizontal verlaufenden Profilstäben (20) ein Traggestell (35) zur Aufnahme einer Bade- oder Duschwanne (6) bilden und dass wenigstens die Profilstäbe (2) der Tragstützen (1) aussenseitig Längsnuten (24) aufweisen, an denen Verkleidungsplatten (31,32) befestigbar sind.

9. Vorrichtung nach Anspruch 8, dadurch gekennzeichnet, dass die Profilstäbe (2) der Tragstützen (1) und die horizontal verlaufenden Profilstäbe (20) gleich ausgebildet sind und jeweils etwa vier vorstehende Ecken (12) aufweisen.

10. Vorrichtung nach Anspruch 8 oder 9, dadurch gekennzeichnet, dass die Profilstäbe (2) der Tragstützen (1) an beiden Enden ablängbar sind.

## Claims

1. Support strut, having a vertically arranged profiled rod (2) on whose lower end (2a) is fitted an adjustable height foot (4) which has a threaded spindle (9) on a footstep bearing (7) and whose upper end has a support surface (5) for supporting, in particular, a bath tub or shower basin (6), characterised in that the footstep bearing (7) has a bearing element (8) pushed onto the lower end (2a) of the profiled rod (2), which bearing element (8) - together with a threaded nut (14) rotatably supported on it and the threaded spindle (9) screwed into the threaded nut (14) - forms an adjustment unit (10).

2. Support strut according to Claim 1, characterised in that the bearing element (8) has tabs (11) directed upwards and the profiled rod (2) has corners (12) in which the tabs (11) engage and are firmly clamped.

3. Support strut according to Claim 1 or 2, characterised in that the profiled rod (2) has at least three, preferably four, corners (12) which each form a channel (13) extending in the longitudinal direction of the profiled rod (2).

4. Support strut according to Claim 2 or 3, characterised in that the corners (12) have a cross-section which is approximately heart-shaped.

5. Support strut according to one of Claims 1 to 4, characterised in that the threaded nut (14) is arranged on the lower surface (8a) of the bearing element (8) and is rotatably supported on the latter with increased torque.

6. Support strut according to Claim 5, characterised in that the threaded nut (14) has engagement lugs (21) which engage in an opening (15) of the bearing element (8).

7. Support strut according to one of Claims 1 to 6, characterised in that it has a support cap (16, 17) at each of the upper and lower ends, which caps each have a collar (18, 19) which, in the case of the support cap (17) arranged at the lower end accommodates the threaded spindle (9) and which, in the case of the support cap (16) arranged at the upper end, is inserted by its end into an internal space (23) of the profiled rod (2), the two support caps (16, 17) being preferably of similar design.

8. Support appliance with at least four support struts (1) according to Claim 1 and arranged at a distance from one another, characterised in that each two support struts (1) are connected by horizontally extending profiled rods (20) and the support struts (1), together with the horizontally extending profiled rods (20), form a support frame (35) for accommodating a bath tub or shower basin (6) and in that the profiled rods (2) of the support rods (1) at least have external longitudinal grooves (24) to which trim panels (31, 32) can be fastened.

9. Appliance according to Claim 8, characterised in that the profiled rods (2) of the support struts (1) and the horizontally extending profiled rods (20) are of similar design and each have approximately four protruding corners (12).

10. Appliance according to Claim 8 or 9, characterised in that the profiled rods (2) of the support struts (1) can be cut to length at both ends.

## Revendications

1. Montant de support, comportant une barre profilée (2) devant être disposée verticalement et sur l'extrémité inférieure (2a) de laquelle est monté, et ce sur un support de pied (7), un pied (4) réglable en hauteur, qui possède une broche filetée (9), et dont l'extrémité supérieure comporte une surface de support (5) destinée à supporter notamment une baignoire ou un bac à douche (6), caractérisé en ce que le support de pied (7) possède un élément de palier (8) qui est emmanché sur l'extrémité inférieure (2a) de la barre profilée (2) et qui forme, avec un écrou (14) monté de manière à pouvoir tourner sur cet élément et la broche filetée (9) vissée dans l'écrou (14), une unité de réglage (10).

2. Montant de support selon la revendication 1, caractérisé en ce que l'élément formant palier (8) possède des pattes (11) dirigées vers le haut, et que la barre profilée (2) comporte des coins (12), dans lesquels les pattes (11) s'engagent et y sont bloquées fermement.

3. Montant de support selon la revendication 1 ou 2, caractérisé en ce que la barre profilée (2) comporte au moins trois, de préférence quatre coins (12) qui forment respectivement un conduit (13) qui s'étend dans la direction longitudinale de la barre profilée (12).

4. Montant de support selon la revendication 2 ou 3, caractérisé en ce que les coins (12) possèdent en coupe transversale approximativement la forme d'un coeur.

5. Montant de support selon l'une des revendications 1 à 4, caractérisé en ce que l'écrou (14) est disposé sur la face inférieure (8a) de l'élément de palier (8) et est supporté de manière à pouvoir tourner sur ce dernier, avec un couple accru.

6. Montant de support selon la revendication 5, caractérisé en ce que l'écrou (14) comporte des cames d'encliquetage (21), qui sont encliquetées dans une ouverture (15) de l'élément de palier (8).

7. Montant de support selon l'une des revendications 1 à 6, caractérisé en ce qu'il comporte à son extrémité supérieure et à son extrémité inférieure, des capuchons respectifs d'appui (16, 17), qui possèdent chacun un collet (18, 19) qui loge la broche filetée (9) dans le cas du capuchon d'appui (17) situé en bas, et est enfiché frontalement dans un espace intérieur (23) de la barre profilée (12), dans le cas du capuchon d'appui (16) situé en haut, les deux capuchons d'appui (16, 17) étant de préférence agencés de façon identique.

8. Dispositif de support comprenant au moins quatre montants de support (1) selon la revendication 1, disposés à distance les uns des autres, caractérisé en ce que deux montants de support respectifs (1) sont reliés à des barres profilées horizontales (20) et les montants de support (1) forment avec les barres profilées horizontales (20) un châssis de support (35) servant à recevoir une baignoire ou un bac à douche (6), et qu'au moins les barres profilées (12) des montants de support (1) possèdent, sur le côté extérieur, des rainures longitudinales (24), auxquelles des plaques d'habillement (31, 32) peuvent être fixées.

9. Dispositif selon la revendication 8, caractérisé en ce que les barres profilées (2) des montants de support (1) et les barres profilées horizontales (20) sont agencées de la même manière et comportent chacune approximativement quatre coins saillants (12).

10. Dispositif selon la revendication 8 ou 9, caractérisé en ce que les barres profilées (2) des montants de support (1) peuvent être coupées à longueur au niveau de leurs deux extrémités.
